# EUROPÄISCHE PATENTSCHRIFT

(11) **EP 0 481 355 B1**
(45) Veröffentlichungstag und Bekanntmachung des Hinweises auf die Patenterteilung: **05.06.1996**
(21) Anmeldenummer: 91117265.8
(22) Anmeldetag: 10.10.1991
(51) Int. Cl.: H01H 37/10

(54) **Schaltegerät mit einer Einrichtung zur Steuerung eines Umgebungs-Einflusses**
Switching mechanism with an apparatus for controlling the influence of ambient characteristics
Appareil interrupteur comprenant un dispositif pour commander une influence charactéristiq ambiante

(30) Priorität: 17.10.1990 DE 4032942
(43) Veröffentlichungstag der Anmeldung: 22.04.1992
(73) Patentinhaber: E.G.O. Elektro-Geräte AG, CH-6301 Zug (CH)
(72) Erfinder: Kicherer, Robert, W-7519 Oberderdingen (DE); Mannuss, Siegfried, W-7137 Sternenfels (DE); Reichert, Willi, W-7519 Kürnbach (DE)
(74) Vertreter: Patentanwälte Ruff, Beier, Schöndorf und Mütschele

(56) Entgegenhaltungen:
- EP-A- 0 043 577
- EP-A- 0 057 460
- EP-A- 0 268 098
- DE-A- 3 012 175
- DE-A- 3 223 461

## Beschreibung

Die Erfindung betrifft ein Schaltgerät mit einer Steuer-Einrichtung nach dem Oberbegriff des Patentanspruches 1. Die Einrichtung ist für Geräte geeignet, deren Arbeitscharakteristik durch ihre Umgebungstemperatur beeinflußt wird bzw. beeinflußt werden soll. Solche Schaltgeräte können z.B. Schalter, Regel-, Steuergeräte oder dgl. sein, die so verwendet werden, daß sie wechselnden Umgebungstemperaturen ausgesetzt sind.

Betriebs-Schaltgeräte von Elektrowärmegeräten, wie Elektroherden, liegen meist verhältnismäßig nahe bei der mit ihnen zu betreibenden Beheizung an der Rückseite einer Schalterblende und können dadurch von Raumtemperatur, also z.B. etwa 20° C, auf verhältnismäßig hohe Temperaturen von z.B. etwa 125° C aufgeheizt werden. Dadurch kann die Schaltcharakteristik ihrer Schalteinrichtung dejustieren, z.B. so beeinflußt werden, daß bestimmte, manuell einzustellende Schalter-Stellungen zu völlig anderen Heizleistungen als vorgesehen führen. In diesem Fall wird die Steuer-Einrichtung zweckmäßig zur Kompensation des Umgebungstemperatur-Einflusses verwendet. Zum Beispiel bei hohen Umgebungstemperaturen kann dann allerdings eine Überkompensation auftreten, die bewirkt, daß die volle Leistung bereits bei einer Geräteeinstellung erreicht wird, die unterhalb des Einstellwertes für diese Maximalleistung liegt.

Diese Überkompensation kann dadurch vermieden werden, daß der Arbeitsweg des Temperaturfühlers der Kompensations-Einrichtung durch einen Anschlag einer Korrektureinrichtung fest begrenzt wird. Für manche Anwendungsfälle kann jedoch eine noch feinere Abstimmung der Schaltcharakteristik solcher Schaltgeräte zweckmäßig sein.

Der EP-A-0 057 460 ist eine federnde Umgebungstemperatur-Kompensation zu entnehmen, wobei ein abgekröpfter, starrer Nocken des Umgebungstemperatur-Fühlers gegen einen federnden Anschlag auflaufen kann, der an einem Schnappschalter-Träger der Schalteinrichtung angeordnet ist. Diese Korrektur-Feder wird erst wirksam, wenn die vom Umgebungstemperatur-Fühler bewirkte Arbeitsbewegung zum größten Teil durchgeführt ist.

Der Erfindung liegt des weiteren die Aufgabe zugrunde, ein Schaltgerät bzw. eine Einrichtung der genannten Art zu schaffen, mit welchen Nachteile bekannter Ausbildungen bzw. der beschriebenen Art vermieden werden können und die insbesondere über einen verhältnismäßig großen Arbeitsweg wenigstens eines zugehörigen Umgebungstemperatur-Fühlers eine sehr genaue Beeinflussung von dessen Steuerungscharakteristik ermöglicht.

Diese Aufgabe wird durch die Merkmale des Anspruches 1 gelöst. Durch die Merkmale nach den Ansprüchen 2 bis 10 ergeben sich weitere vorteilhafte Ausbildungen. Die Arbeitsbewegung mehrerer Fühler oder eines einzigen Umgebungstemperatur-Fühlers kann je nach den an die Schaltcharakteristik zu stellenden Anforderungen durch gleich- und/oder entgegengerichtete federnde Beaufschlagung bei Zunahme und/oder Abnahme der Umgebungstemperatur sowie jeweils nur über mindestens einen Teil und/oder kontinuierlich über den gesamten zugehörigen Arbeitsweg in sehr unterschiedlichen Weisen beeinflußt werden, und zwar unabhängig von solchen federnden Elementen, die ggf. durch eine Eigenfederung mindestens eines Temperaturfühlers, eine Kontaktfeder, eine Rückstellfeder oder ähnliches gebildet sind und somit nicht zur Korrektureinrichtung gehören. Der Arbeitsweg der Korrektur kann auch durch Anschlag vollständig starr beeendet werden und/oder durch Veränderung der wirksamen Fühlerlänge wenigstens auf Teilwegen unterschiedlich temperaturabhängig sein. Statt einer einzigen können auch mehrere Korrektureinrichtungen, Anschläge und Korrektur- bzw. Kompensations-Betätigungsglieder vorgesehen sein.

Die erfindungsgemäße Ausbildung eignet sich jedoch insbesondere für Leistungssteuergeräte entsprechend der DE-OS 36 39 186, auf die wegen weiterer Einzelheiten und Wirkungen Bezug genommen wird. Derartige Schaltgeräte führen der Beheizung die Energie in periodischen Impulsen zu, wobei die relative Einschaltdauer in Prozent durch die Summe der Einschaltzeiten geteilt durch die Gesamtzeit bestimmt und manuell einstellbar ist. Eine periodisch mit den Impulsen ein- und ausgeschaltete Steuerbeheizung wirkt dabei auf einen Arbeitsfühler bzw. ein Arbeitsbimetall, der mindestens einen Arbeitskontakt, wie einen Schnappschalter, über eine Kontaktfeder entsprechend periodisch betätigt.

Es hat sich jedoch gezeigt, daß sich bei einer nichtlinearen Kennlinie des Systems aus Arbeits- und Umgebungstemperatur-Fühler zwischen niederer und hoher relativer Einschaltdauer, insbesondere bei erhöhter Umgebungstemperatur, unterschiedliche Ausdehnungen der beiden Fühler und daher unterschiedliche Steuer- bzw. Kompensationswirkungen ergeben. Im Bereich niedriger relativer Einschaltdauer arbeitet der Arbeitsfühler auch bei erhöhter Umgebungstemperatur meist noch verhältnismäßig linear, während er im oberen Bereich, z.B. bei 40 % relativer Einschaltdauer, nichtlinear arbeitet. Der Umgebungstemperatur-Fühler dagegen arbeitet meist noch linear, wenn der Arbeitsfühler bereits den nichtlinearen Bereich erreicht hat, so daß sich gegenüber dem Soll- bzw. Einstellwert eine zu hohe relative Einschaltdauer ergibt. Dies konnte zwar durch unterkompensierte Justierung im Bereich niedriger relativer Einschaltdauer verhältnismäßig gut ausgeglichen werden, jedoch besteht das Bedürfnis nach noch genauerer Steuerung bzw. Kompensation.

Im Falle eines solchen Leistungssteuergerätes ist daher die Korrektureinrichtung zweckmäßig so ausgebildet, daS sie mit einer von den übrigen genannten Federn der Schalteinrichtung gesonderten Feder derjenigen Arbeitsbewegung des Umgebungstemperatur-Fühlers entgegenwirkt, die sich bei einer Zunahme der Umgebungstemperatur ergibt. Vorteilhaft steigt die Federkraft mit zunehmendem Arbeitsweg im wesentlichen stetig an. Diese Arbeitsbewegung des Umgebungs-Temperaturfühlers ist zweckmäßig der entsprechenden Bewegung des Arbeitsfühlers entgegengesetzt, um auf einfache Weise die gewünschte Kompensationswirkung zu erzielen. Dadurch wird erreicht, daß im Bereich niedriger relativer Einschaltdauer, nämlich wenn auch bei hoher Umgebungstemperatur eine verhältnismäßig lineare Kennlinie gegeben ist, der Umgebungstemperatur-Fühler gegen keine oder nur eine sehr geringe Gegenkraft arbeitet und daS diese Gegenkraft bei zunehmender relativer Einschaltdauer und/oder weiter steigender Umgebungstemperatur zunehmend größer wird, so daß die genannte Überkompensation in diesem Bereich wesentlich reduziert bzw. vollständig verhindert werden kann.

Zweckmäßig ist der Umgebungstemperatur-Fühler nicht über alle vorkommenden Umgebungstemperaturen frei bzw. gegen Federkraft bewegbar, sondern oberhalb einer vorbestimmten Umgebungstemperatur und/oder oberhalb einer bestimmten relativen Einschaltdauer anschlagbegrenzt, so daS dann eine weitere Auslenkung wenigstens verringert und eine Verschiebung der relativen Einschaltdauer nach oben durch formschlüssige Festlegung wenigstens eines Teiles des Fühlers unterbunden wird. Die erfindungsgemäße Ausbildung ermöglicht es, bei relativ starken Unterschieden der Umgebungstemperatur zwischen z.B. etwa 25°C und 125°C dieselben Kennlinien für die relative Einschaltdauer bezogen auf im wesentlichen jede manuelle Geräteeinstellung zu erreichen. Dadurch wird der Gebrauchswert sehr einfach und kostengünstig herzustellender, elektromechanischer Leistungssteuergeräte wesentlich gesteigert.

Eine wesentliche bauliche Vereinfachung ergibt sich, wenn die Korrektureinrichtung nicht durch mehrere Federn, sondern nur durch eine einzige Feder, z.B. eine Flachfeder, und ggf. einen Anschlag gebildet ist. Ist die Feder unmittelbar zwischen einer Außenfläche des Umgebungstemperatur-Fühlers und einem Federwiderlager angeordnet, so kann letzteres gleichzeitig den Anschlag für die Wegbegrenzung des Fühlers bilden. Anstatt die Steuer-Einrichtung und/oder die Korrektureinrichtung an einem mit einer Leistungs-Einstellwelle oder dgl. beweg- bzw. schwenkbaren Schaltarm und/oder Schnappkontakt-Träger vorzusehen, ist sie zweckmäßig mit einem Träger unmittelbar an einem Gerätesockel im wesentlichen starr befestigt, z.B. durch Einstecken des Trägers in entsprechende Halterungsöffnungen eines Sockelgehäuses. Der Träger kann in einfacher Weise gleichzeitig das Widerlager bzw. den Anschlag bilden und mit den beiden Einrichtungen in einer einspringenden Gehäuseecke des Sockels des Gerätes raumsparend liegen.

Eine weitere wesentliche Vereinfachung ergibt sich, wenn die Feder im wesentlichen einteilig durch einen ohnehin vorhandenen Bauteil des Gerätes gebildet ist, so daß kein zusätzlicher Bauteil erforderlich ist. Z.B. kann die Feder aus einem Sicherungsglied für ein Justierglied zungenartig herausgestanzt sein.

Ein Ausführungsbeispiel der Erfindung ist in den Zeichnungen dargestellt und wird im folgenden näher erläutert. In den Zeichnungen zeigen:
- Fig. 1: eine erfindungsgemäße Steuer-Einrichtung an einem ausschnittsweise dargestellten Leistungssteuergerät in Ansicht,
- Fig. 2: einen Ausschnitt der Fig. 1 in vergrößerter und geschnittener Darstellung und
- Fig. 3: die Steuer-Einrichtung gemäß Fig. 2 in Draufsicht.

Die erfindungsgemäße Einrichtung 1 ist an einem Leistungssteuer-Gerät 2 angeordnet, das in einem gehäuseförmigen Grundkörper 3 einen von einer Schalteinrichtung 5 betätigten Leistungs-Schalter 4 für eine elektrische Beheizung einer Elektrokochplatte oder dgl. aufweist. Der Schalter 4 hat einen durch taktende Bewegung mit einem festen Kontakt 7 zusammenarbeitenden bewegbaren Kontakt 6, der über eine Schnappfeder 8 an einem Kontaktträger 9 angeordnet ist und dessen relative Einschaltdauer durch Schwenken des Kontaktträgers 9 um ein Gelenk 10 verändert werden kann. An einem vom Kontakt 6 entfernten Ende der Schnappfeder 8 greift zu diesem Zweck ein Schaltnocken 11 eines Arbeitsfühlers 12 an, der durch taktende Beheizung mit einer Steuerbeheizung 13 in entgegengesetzten Richtungen ausgelenkt wird. Die am Arbeitsfühler 12 befestigte Steuerbeheizung 13 ist an ihrem dem Schaltnocken 11 zugehörigen Ende über einen schleifend sowie federnd anliegenden Anschlußkontakt 14 und am anderen Ende über ein Gelenk 15 an einen Stromkreis angeschlossen, das den Arbeitsfühler 12 um eine zum Gelenk 10 etwa parallele Achse schwenkbar trägt.

Der Schalter 4 und die Schalteinrichtung 5 bzw. die Schnappfeder 8, der Kontaktträger 9, der Arbeitsfühler 12 und/oder die Steuerbeheizung 13 definieren jeweils eine zum zugehörigen Gelenk 10 bzw. 15 und/oder zueinander etwa parallele Ebene. Auf der von der thermomechanischen Schalteinrichtung 5 abgekehrten Seite greift am Kontaktträger 9 als Stellglied 16 einer Stelleinrichtung eine Umfangs-Nokkenkurve an, die auf einer manuell betätigbaren Stellwelle 17 angeordnet ist und mit welcher der Kontakt 6 außer in eine geöffnete Ausschaltstellung stufenlos in unterschiedliche Leistungsstufen eingestellt werden kann. Die Gelenke 10, 15 sind durch Federgelenke gebildet, welche den Träger 9 mit einem Laufnocken gegen das Stellglied 16 und den einteilig mit dem Arbeitsfühler 12 ausgebildeten Schaltnocken 11 in gleicher Richtung gegen die Kontakt- bzw. Schnappfeder 8 andrücken. Der Kontakt 7 liegt zwischen dem Kontakt 6 und der Schalteinrichtung 5 bzw. der Steuer-Einrichtung 1.

Der Kontaktträger 9 und der Arbeitsfühler 12 sind über das jeweilige Gelenk 10 bzw. 15 an einem gemeinsamen Träger 18 befestigt, der als elektrischer Anschluß für den Kontakt 6 und die Steuerbeheizung 13 vorgesehen ist und auch die Steuer-Einrichtung 1 trägt. Der Träger 18 ist im wesentlichen durch eine winkelförmige Streifenplatte 19 gebildet, die benachbart zu einer Gehäuseinnenwand des Grundkörpers 3 lediglich durch Einstecken in Öffnungen von dessen Bodenwand befestigt ist und ein über die Außenseite dieser Bodenwand vorstehendes elektrisches Anschlußglied, z.B. eine Flachsteckzunge bildet. Im Bereich seines abgewinkelten Endes trägt der Träger 18 die Einrichtung 1, die eine zu den genannten Gelenkachsen und/oder Ebenen etwa parallele Ebene definiert und auf der vom Schalter 4 abgekehrten Seite der Schalteinrichtung 5 zwischen deren Schaltarm und der dazu etwa parallelen Gehäusewand liegt.

Die Steuer-Einrichtung 1 weist einen etwa in der genannten Ebene liegenden Umgebungstemperatur-Fühler 20 auf. Der Arbeitsfühler 12 und/oder der Fühler 20 ist jeweils durch zwei zusammenwirkende Glieder mit unterschiedlichem thermischem Ausdehnungskoeffizienten, vorzugsweise durch ein streifenförmiges und ggf. ein- oder mehrfach gebogenes Thermobimetall gebildet. Beide Fühler sind in gleicher Weise der auf das Gerät 2 wirkenden bzw. in dessen Innerem herrschenden Umgebungstemperatur ausgesetzt. Ihre Wirkung bzw. Auslenkung ist bei zunehmender Temperatur einerseits und abnehmender Temperatur andererseits jedoch entgegengerichtet, so daß Auslenkungen des Schaltnockens 11 aufgrund von Änderungen der Umgebungstemperatur durch entgegengesetzte Auslenkungen eines Betätigungsgliedes 24 der Einrichtung 1 kompensiert werden.

Der winkelförmige Fühler 20 durchsetzt mit seinem abgewinkelten Bereich eine Öffnung 23 im abgewinkelten Bereich des Trägers 18 und ist mit seinem kürzeren Schenkel 21 an der vom Schalter 4 bzw. der Schalteinrichtung 5 abgekehrten Seite des Trägers 18 z.B. durch Schweißen befestigt. Der längere, etwa in gleicher Richtung wie der Kontaktträger 9 bzw. der Arbeitsfühler 12 frei ausragende Schenkel 22 des Fühlers 20 trägt in Nähe seines Endes das Betätigungsglied 24, das durch das ballige Ende eines gegenüber dem Fühler 20 etwa in Betätigungsrichtung verstellbaren Justiergliedes 25 gebildet ist. Dieses Justierglied 25 ist als Stiftschraube ausgebildet, die durch eine Öffnung von der Außenseite des Grundkörpers 3 her an einem Ende zur Verstellung zugänglich ist, eine Gewindebohrung im Schenkel 22 durchsetzt und mit dem anderen Ende lediglich durch Druckanlage in Eingriff mit einer Druckfläche 26 des Schaltarmes liegt. Diese Druckfläche 26 ist zwischen dem Schaltnocken 11 und dem Gelenk 15 an der vom Schalter 4 abgekehrten Seite des Arbeitsfühlers 12 vorgesehen.

Auf der von der Schalteinrichtung 5 abgekehrten Seite des Fühlers 20 bzw. des Schenkels 22 liegt der kürzere Trägerschenkel 27 des Trägers 18, der etwa in gleicher Richtung wie der Schenkel 22 frei ausragt, jedoch in geringem Abstand vor dem Justierglied 25 endet. Dieser Trägerschenkel 27 kann an der zugehörigen Außenwand des Grundkörpers 3 abgestützt anliegen oder einen geringen Spaltabstand davon haben, wobei er in jedem Fall zweckmäßig im wesentlichen lagestarr angeordnet ist. Für das Justierglied 25 ist eine kraftschlüssig durch Reibung wirkende Verdrehsicherung 28 vorgesehen, die nur durch eine vorbestimmte, auf das Justierglied 25 wirkende Drehkraft überwunden werden kann. Diese Verdrehsicherung 28 ist im wesentlichen durch eine Blattfeder aus Blech gebildet, welche annähernd eben ist und auf der von der Schalteinrichtung 5 abgekehren Seite im wesentlichen flächig an dem Fühler-Schenkel 22 anliegt. Die Blattfeder ist mit einem Durchtritts-Längsschlitz für das Justierglied 25 versehen und greift mit den einander zugekehrten Längsbegrenzungen dieses Schlitzes sichernd in die Gewindegänge des Justiergliedes 25 ein.

Im Abstand vom Justierglied 25 ist die Blattfeder zwischen dem Justierglied 25 und der Befestigung des Fühlers 20 am Träger 18 mit Befestigungen 29 lagestarr am Fühler-Schenkel 22, z.B. durch Punktschweißung, befestigt. Dadurch bildet die Verdrehsicherung 28 einen etwa in gleicher Richtung wie der Schenkel 22 frei ausragenden, jedoch im wesentlichen flächig am Schenkel 22 anliegenden Federarm. Das freie Ende dieses Federarmes kann in seiner Längsrichtung über das freie Ende des Schenkels 22 vorstehen und am Ende abgewinkelt sein, wobei die Gabelarme der Verdrehsicherung 28 an diesem Ende anstatt miteinander verbunden zu sein im Abstand zueinanderliegend frei ausragen. Die Befestigungen 29 liegen zweckmäßig im Bereich des anderen Endes des Längsschlitzes bzw. in geringem Abstand davon.

Die temperaturabhängigen Auslenkungen des Arbeitsfühlers 12 sowie des Fühlers 20 sind ebenso wie die gemeinsame Auslenkung des durch diese Fühler gebildeten Fühlersystems nicht durch lineare Kennlinien bestimmt. Um insbesondere die gemeinsame Kennlinie in Richtung zu einer möglichst linearen Nivellierung zu beeinflussen, ist eine Korrektureinrichtung 30 vorgesehen, die baulich mit der Steuer-Einrichtung 1 zusammengefaßt ist und mit dieser eine in sich geschlossene Montagebaugruppe bildet. Die mit dem Träger 18 gehalterte Korrektureinrichtung 30 liegt auf der vom Schalter 4 abgekehrten Seite der Schalteinrichtung 5 bzw. des Fühlers 20 oder des Schenkels 22, und zwar zweckmäßig im wesentlichen zwischen diesem und dem Trägerschenkel 27.

Sie weist als Korrekturglied eine Feder 31, z.B. eine Blattfeder, auf, die im wesentlichen in einer zu mindestens einer der genannten Ebenen etwa parallelen Ebene liegt und nach Art einer Federzunge frei in Richtung zum Betätigungsglied 24 bzw. zum Justierglied 25 ausragen kann. Die im wesentlichen vollständig zwischen dem Betätigungsglied 24 und der Streifenplatte 19 des Trägers 18 angeordnete Feder 31 liegt in einem Abstands-Spalt 32, der zwischen dem Fühler-Schenkel 22 bzw. dem Körper der Verdrehsicherung 28 und dem Trägerschenkel 27 gebildet ist. Die bei Normaltemperatur im Querschnitt sehr schwach S-förmig gekrümmte und nur etwa um ihre Blechdicke ausgelenkte Feder 31 kann dabei in Längsrichtung weiter vorstehen als der Trägerschenkel 27.

Die Feder 31 ist einteilig aus der Verdrehsicherung 28 herausgeformt, liegt zwischen deren Gabelarmen 33 im Längsschlitz und hat gegenüber diesem eine geringere Breite. Die vom freien Ende abgekehrte Federwurzel der Feder 31 geht benachbart zu den Befestigungen 29 einteilig in die Verdrehsicherung 28 über, so daß ihr Ende durch die Befestigungen 29 im wesentlichen unbeweglich gegenüber dem Fühler 20 festgelegt ist. Die Verdrehsicherung kann etwa gleiche Breite wie der Fühler 20 haben, so daß sie annähernd deckungsgleich zum Schenkel 22 liegt. Von dem Bereich der Befestigung 29 steigt die Feder 31 flach gekrümmt zum Trägerschenkel 27 an, an welchem sie mit ihrem anderen Krümmungsbogen im wesentlichen ständig mit Vorspannung anliegt. Für diese Anlage bildet die dem Fühler 20 zugekehrte Außenfläche des Trägerschenkels 27 einen als Gleitfläche ausgebildeten Anschlag 34. Der Trägerschenkel 27 kann in Ansicht zu seinem freien Ende in der Breite verjüngt, z.B. so trapezförmig ausgebildet sein, daß er mit seiner Trapezbasis in die Streifenplatte 19 übergeht.

Der Fühler-Schenkel 22 steht mit dem Betätigungsglied 24 frei über den Anschlag 34 vor.

Durch die Feder 31 ist der Fühler 20 entgegen der Richtung Pfeil 36 belastet, in welcher er bei Zunahme der Umgebungstemperatur weggerichtet von der Druckfläche 26 auslenkt. Bei Zunahme der Umgebungstemperatur lenkt der Schaltnocken 11 entgegengesetzt in Richtung Pfeil 35 zum Stellglied 16 aus. In im wesentlichen gleicher Richtung Pfeil 37 ist auch der Kontaktträger 9 mit dem Stellglied 16 zu bewegen, wenn die relative Einschaltdauer erhöht werden soll, da dann der Schaltnocken 11 unter der Wirkung der Steuerbeheizung 13 einen größeren Schaltweg ausführen muß, bis die Kontakte 6, 7 geöffnet und der Arbeits- sowie der Steuer-Stromkreis unterbrochen werden.

Nimmt die Umgebungstemperatur zu, so wird der Fühler 20 gegen die Kraft der Feder 31 unter Biegeverformung ausgelenkt, wobei die Federkraft mit zunehmender Auslenkung ebenfalls zunimmt. Der Abstand des Anschlages 34 von der zugehörigen Seite der Verdrehsicherung 28 bzw. der Feder 31 bestimmt die maximale Auslenkung, an deren Ende der Fühler 20 unter Zwischenlage der Verdrehsicherung 28 bzw. der Feder 31 an dem Anschlag 34 anschlägt und zumindest mit dem zugehörigen, an den Träger 18 anschließenden Längsabschnitt gegen weitere Auslenkung starr festgelegt wird. Ggf. kann der über den Anschlag 34 frei vorstehende Längsabschnitt des Fühler-Schenkels 22 so ausgebildet sein, daß er mit dem Betätigungsglied 24 noch eine geringfügig weitere Auslenkung ausführen kann, wodurch sich eine entsprechende Korrektur-Kennlinie dieser Auslenkung ergibt. Die spezifische Auslenkung des Restabschnittes des Fühlers 20 wäre in diesem Fall wesentlich geringer als die des gesamten Fühlers 20 vor der Anschlagbegrenzung.

Die durch den Anschlußkontakt 14, die Gelenke 10, 15, die Schnappfeder 8, die Schalt- bzw. Fühlarme und ähnliche Bestandteile des Schalt-Gerätes 2 ausgeübten Federkräfte können zwar ebenfalls eine Wirkung auf die jeweilige Kennlinie haben, nicht jedoch im Sinne der Korrektureinrichtung 30, da sie entweder nicht unmittelbar auf die Kennlinie der Steuer-Einrichtung 1 wirken oder keine genaue Bemessung ermöglichen. In Anschlagstellung des Umgebungstemperatur-Fühlers 20 ist die Korrektur-Feder 31 im wesentlichen eben flach gedrückt, so daß sie zwischen den Gabelarmen 33 in der Ebene der Verdrehsicherung 28 liegt. Dadurch kann die Korrektureinrichtung 30 noch kompakter ausgebildet werden.

## Patentansprüche

1. Schaltgerät mit einer Einrichtung (1) zur Steuerung eines Umgebungstemperatur-Einflusses an dem Schaltgerät (2), wie einem Schalter, einem Regel-, einem Steuer-Gerät oder dgl., das mindestens eine Schalteinrichtung (5) aufweist, mit Mitteln zur korrigierenden Beeinflussung der Schaltcharakteristik der jeweiligen Schalteinrichtung (5) in Abhängigkeit von der Umgebungstemperatur, und mit wenigstens auf einem Teil dieser Beeinflussung federnd wirkenden Mitteln, wobei wenigstens ein die Schaltcharakteristik der jeweiligen Schalteinrichtung (5) beeinflussender, Arbeitsbewegungen und Arbeitswege bestimmender Umgebungstemperatur-Fühler (20) sowie als Korrekturmittel (30) mindestens eine wenigstens einen Teil dieser Arbeitsbewegungen beeinflussende Korrektureinrichtung mit mindestens einer, eine Federkraft bestimmenden, Korrektur-Feder (31) vorgesehen sind, welche einer Arbeitsbewegung des Umgebungstemperatur-Fühlers (20) federnd entgegenwirkt und sich an einem im wesentlichen feststehenden Widerlager (27) abstützt, dadurch gekennzeichnet, daß die jeweilige Korrektur-Feder (31) zu ihrer Befestigung unmittelbar am jeweiligen Umgebungstemperatur-Fühler (20) abgestützt sowie als Flachfeder ausgebildet ist.

2. Schaltgerät nach Anspruch 1, dadurch gekennzeichnet, daß die Korrekturmittel (30) wenigstens teilweise mit der vom Fühler (20) gesonderten Federkraft federnd auf die Arbeitsbewegung wirken, daß insbesondere die Korrekturmittel (30) einer Arbeitsbewegung des Umgebungstemperatur-Fühlers (20) federnd entgegenwirken, die einer Zunahme der Umgebungstemperatur entspricht und/oder sich die Federkraft der Korrekturmittel (30) mit dem Arbeitsweg des Umgebungstemperatur-Fühlers (20) ändert, vorzugsweise bei zunehmender Umgebungstemperatur zunimmt.

3. Schaltgerät nach Anspruch 1 oder 2, dadurch gekennzeichnet, daß der wirksam federnde Arbeitsweg wenigstens eines Teiles der Korrekturmittel (30) begrenzt, insbesondere oberhalb einer vorbestimmten Umgebungstemperatur der Arbeitsweg wenigstens eines Teiles des Umgebungstemperatur-Fühlers (20) anschlagbegrenzt ist.

4. Schaltgerät nach einem der vorhergehenden Ansprüche, dadurch gekennzeichnet, daß mindestens eine Korrektur-Feder (31) in Form einer Blattfeder vorgesehen ist, daß insbesondere nur eine einzige Korrektur-Feder (31) vorgesehen ist und/oder daß mindestens ein Abschnitt wenigstens einer Korrektur-Feder (31) gegenüber dem Umgebungstemperatur-Fühler (20) im wesentlichen spielfrei festgelegt, insbesondere durch Schweißung oder dgl. befestigt ist.

5. Schaltgerät nach einem der vorhergehenden Ansprüche, dadurch gekennzeichnet, daß das Widerlager (27) gegenüber einem Träger (18) für wenigstens einen Fühler und/oder einen Grundkörper (3) des Schalt-Gerätes (2) im wesentlichen feststehend vorgesehen ist, daß insbesondere mindestens eine Korrektur-Feder (31) flächig in einem Spalt (32) zwischen dem Widerlager und dem Umgebungstemperatur-Fühler (20) liegt, und daß vorzugsweise das Widerlager einen Anschlag (34) wenigstens für einen Teil des Fühlers (20) bildet.

6. Schaltgerät nach einem der vorhergehenden Ansprüche, dadurch gekennzeichnet, daß der Umgebungstemperatur-Fühler (20) durch ein Bimetall gebildet ist, das insbesondere winkelförmig ausgebildet, mit einem Schenkel (21) an dem Träger (18) befestigt und mit einem weiteren Schenkel (22) im wesentlichen frei ausragend angeordnet ist, wobei vorzugsweise die Korrektureinrichtung (30) mit dem frei ausragenden, mit einem Betätigungsglied (29) auf die Schalteinrichtung (5) korrigierend wirkenden Schenkel (22) in Eingriff steht.

7. Schaltgerät nach Anspruch 5 oder 6, dadurch gekennzeichnet, daß der Träger (18) winkelförmig ausgebildet, insbesondere durch eine in den Grundkörper (3) eingesetzte, winkelförmige Streifenplatte (19) gebildet ist, die vorzugsweise mit einem Schenkel (27) das Widerlager bildet bzw. in einer Öffnung (23) vom Umgebungstemperatur-Fühler (20) durchsetzt ist und/oder daß mindestens eine Korrektur-Feder (31) an dem Widerlager (27) nur durch Anschlag abgestützt und vorzugsweise zwischen dieser Abstützung und der Abstützung am Umgebungstemperatur-Fühler (20) flach S-förmig gekrümmt ist.

8. Schaltgerät nach einem der Ansprüche 4 bis 7, dadurch gekennzeichnet, daß mindestens eine Korrektur-Feder (31) einen weiteren Funktionsteil der Einrichtung (1), insbesondere ein Sicherungsglied für das durch ein verstellbares Justierglied (25) gebildete Betätigungsglied (24), bildet, wobei vorzugsweise über die Korrektur-Feder (31) eine flache Gabel vorsteht, deren Gabelarme (33) in einen Gewindeabschnitt des Justiergliedes (25) eingreifen und/oder mindestens eine Korrektur-Feder (31) einen zungenförmig aus einem Blechteil ausgestanzten herausgebogenen Bauteil bildet, der gemeinsam mit diesem Blechteil an dem Umgebungstemperatur-Fühler (20) befestigt ist.

9. Schaltgerät nach einem der Ansprüche 4 bis 8, dadurch gekennzeichnet, daß mindestens eine Korrektur-Feder (31) im wesentlichen auf der von der Schalteinrichtung (5) abgekehrten Seite des Umgebungstemperatur-Fühlers (20) liegt, der vorzugsweise mit dem Betätigungsglied (24) unmittelbar an einem, insbesondere wenigstens teilweise durch ein periodisch beheizbares Arbeits-Bimetall gebildeten, Schaltarm der Schalteinrichtung (5) abgestützt ist.

10. Schaltgerät nach einem der vorhergehenden Ansprüche, dadurch gekennzeichnet, daß die Einrichtung (1) zur Kompensation des Umgebungstemperatur-Einflusses und/oder die Korrektureinrichtung (30) zur Korrektur einer Überkompensation ausgebildet bzw. justiert ist.

## Claims

1. Switching mechanism with an apparatus (1) for controlling an ambient temperature influence on the switching mechanism (2), such as a switch, a regulating or control device, etc., which has at least one switching device (5), with means for the correcting influencing of the switching characteristics of the switching device (5) as a function of the ambient temperature, and with means acting resiliently on at least part of this influencing action, at least one ambient temperature sensor (20) determining the working movements and paths and influencing the switching characteristics of the particular switching device (5), as well as correcting means (30) and at least one correcting device influencing at least part of these working movements with at least one spring tension-determining correcting spring (31) are provided, which resiliently counteracts a working movement of the ambient temperature sensor (20) and is supported on a substantially fixed abutment (27), characterized in that for the fixing of the correcting spring (31) it is directly supported on the ambient temperature sensor (20) and is constructed as a flat spring.

2. Switching mechanism according to claim 1, characterized in that the correcting means (30) act resiliently on the working movement at least partly with the spring tension separate from the sensor (20), that in particular the correcting means (30) resiliently counteract a working movement of the ambient temperature sensor (20) corresponding to an increase in the ambient temperature and/or the spring tension of the correcting means (30) changes with the working path of the ambient temperature sensor (20) and preferably increases with a rising ambient temperature.

3. Switching mechanism according to claim 1 or 2, characterized in that the effective resilient working path of at least part of the correcting means (30) is limited and in particular above a predetermined ambient temperature of the working path of at least part of the ambient temperature sensor (20) is stop-limited.

4. Switching mechanism according to one of the preceding claims, characterized in that at least one correcting spring (31) is provided in the form of a leaf spring, that in particular only a single correcting spring (31) is provided and/or that at least one portion of at least one correcting spring (31) is fixed in substantially clearance-free manner with respect to the ambient temperature sensor (20), being in particular fixed by welding or the like.

5. Switching mechanism according to one of the preceding claims, characterized in that the abutment (27) is substantially fixed with respect to a carrier (18) for at least one sensor and/or a body (3) of the switching mechanism (2), that in particular at least one correcting spring (31) rests flat in a gap (32) between the abutment and the ambient temperature sensor (20) and that preferably the abutment forms a stop (34) for at least part of the sensor (20).

6. Switching mechanism according to one of the preceding claims, characterized in that the ambient temperature sensor (20) is formed by a bimetal, which in particular has an angular construction, is fixed with a leg (21) to the carrier (18) and is arranged with a further leg (22) in a substantially freely projecting manner, the correcting device (30) preferably engaging with the freely projecting leg (22) acting in correcting manner on the switching device (5) with an actuator (24).

7. Switching mechanism according to claim 5 or 6, characterized in that the carrier (18) has an angular construction and is in particular formed by an angular strip plate (19) inserted in the body (3) and which preferably forms with one leg (27) the abutment or is traversed in an opening (23) by the ambient temperature sensor (20) and/or that at least one correcting spring (31) is only supported by a stop on the abutment (27) and preferably between said support and the support on the ambient temperature sensor (20) has a shallow S-shaped curvature.

8. Switching mechanism according to one of the claims 4 to 7, characterized in that at least one correcting spring (31) forms a further functional part of the apparatus (1) and in particular a securing member for the actuator (24) formed by an adjustable setting member (25) and preferably a flat fork projects over the correcting spring (31), whose fork arms (33) engage in a threaded portion of the setting member (25) and/or at least one correcting spring (31) forms a tongue-like component punched and bent out of the sheet metal part and which together with the latter is fixed to the ambient temperature sensor (20).

9. Switching mechanism according to one of the claims 4 to 8, characterized in that at least one correcting spring (31) is substantially located on the side of the ambient temperature sensor (20) remote from the switching device (5) and which is preferably supported with the actuator (24) directly on a switching arm of the switching device (5) at least partly formed by a periodically heatable working bimetal.

10. Switching mechanism according to one of the preceding claims, characterized in that the apparatus (1) is constructed or set for compensating the ambient temperature influence and/or the correcting device (30) is constructed or set for correcting an overcompensation.

## Revendications

1. Appareil interrupteur comprenant un dispositif (1) pour commander une influence de la température ambiante sur l'appareil interrupteur (2), constitué par exemple par un interrupteur, un appareil de réglage, de commande ou analogue, qui comprend au moins un dispositif de commutation (5), avec des moyens pour influencer dans le sens d'une correction la caractéristique de commutation du dispositif de commutation (5) concerné en fonction de la température ambiante, et avec des moyens agissant élastiquement sur une partie au moins de cette influence, avec prévision d'au moins un palpeur de température ambiante (20), lequel influence la caractéristique de commutation du dispositif de commutation (5) concerné et détermine des mouvements et des courses de travail, ainsi que, en tant que moyen de correction (30), d'au moins un dispositif de correction influençant au moins une partie de ces mouvements de travail, dispositif qui comporte au moins un ressort de correction (31), déterminant une force élastique, qui s'oppose élastiquement à un mouvement de travail du palpeur de température ambiante (20) et s'appuie sur un contre-appui (27) essentiellement fixe, caractérisé en ce que le ressort de correction (31) est appuyé directement, en vue de sa fixation, sur le palpeur de température ambiante (20) coordonné et est réalisé sous la forme d'un ressort plat.

2. Appareil interrupteur selon la revendication 1, caractérisé en ce que les moyens de correction (30) agissent en partie au moins élastiquement sur le mouvement de travail par la force élastique séparée du palpeur (20), et que, en particulier, les moyens de correction (30) s'opposent élastiquement à un mouvement de travail du palpeur de température ambiante (20) correspondant à une augmentation de la température ambiante et/ou la force élastique des moyens de correction (30) varie avec la course de travail du palpeur de température ambiante (20), en augmentant de préférence lorsque la température ambiante s'élève.

3. Appareil interrupteur selon la revendication 1 ou 2, caractérisé en ce que la course de travail élastique utile d'au moins une partie des moyens de correction (30) est limitée, en particulier du fait qu'au-dessus d'une température ambiante prédéterminée, la course de travail d'au moins une partie du palpeur de température ambiante (20) est limitée par une butée.

4. Appareil interrupteur selon une des revendications précédentes, caractérisé en ce qu'au moins un ressort de correction (31) sous la forme d'un ressort-lame est prévu, qu'un seul ressort correcteur (31) est prévu en particulier et/ou qu'au moins une portion d'au moins un ressort de correction (31) est immobilisée, essentiellement sans jeu, par rapport au palpeur de température ambiante (20), notamment au moyen d'une fixation par soudage ou analogue.

5. Appareil interrupteur selon une des revendications précédentes, caractérisé en ce que le contre-appui (27) est prévu essentiellement en position fixe par rapport à un support (18) pour au moins un palpeur et/ou un corps de base (3) de l'appareil interrupteur (2), que, en particulier, au moins un ressort de correction (31) est disposé à plat dans une fente (32) entre le contre-appui et le palpeur de température ambiante (20) et que, de préférence, le contre-appui forme une butée (34) pour une partie au moins du palpeur (20).

6. Appareil interrupteur selon une des revendications précédentes, caractérisé en ce que le palpeur de température ambiante (20) est formé par un bimétal réalisé en particulier pour avoir une forme coudée, le palpeur étant fixé par une branche (21) au support (18) et disposé de manière qu'une autre branche (22) fasse essentiellement saillie librement, le dispositif de correction (30) étant de préférence en prise avec la branche (22) faisant saillie librement et agissant dans le sens d'une correction par un élément d'actionnement (24) sur le dispositif de commutation (5).

7. Appareil interrupteur selon la revendication 5 ou 6, caractérisé en ce que le support (18) possède une forme coudée et est constitué en particulier par une plaque (19) en forme de bande coudée insérée dans le corps de base (3), la plaque (19) formant de préférence le contre-appui par une branche (27) et étant traversée dans une ouverture (23) par le palpeur de température ambiante (20), et/ou qu'au moins un ressort de correction (31) est appuyé seulement par une butée sur le contre-appui (27) et est de préférence faiblement courbé en S entre ce contre-appui et l'appui sur le palpeur de température ambiante (20).

8. Appareil interrupteur selon une des revendications 4 à 7, caractérisé en ce qu'au moins un ressort de correction (31) forme une partie fonctionnelle supplémentaire du dispositif (1), en particulier un élément de retenue pour l'élément d'actionnement (24), constitué par un organe d'ajustement (25) réglable, une fourche plate faisant de préférence saillie du ressort de correction (31) et pénétrant par ses dents de fourche (33) dans une partie filetée de l'organe d'ajustement (25) et/ou au moins un ressort de correction (31) formant un élément découpé sous la forme d'une languette dans une pièce en tôle et recourbée hors de cette pièce, élément qui est fixé ensemble avec cette pièce en tôle au palpeur de température ambiante (20).

9. Appareil interrupteur selon une des revendications 4 à 8, caractérisé en ce qu'au moins un ressort de correction (31) est disposé essentiellement sur le côté éloigné du dispositif de commutation (5) du palpeur de température ambiante (20), lequel est de préférence appuyé directement, par l'élément d'actionnement (24), sur un bras de commutation, formé notamment, en partie au moins, par un bimétal de travail, susceptible d'être chauffé périodiquement, du dispositif de commutation (5).

10. Appareil interrupteur selon une des revendications précédentes, caractérisé en ce que le dispositif (1) pour compenser l'influence de la température ambiante et/ou le dispositif de correction (30) est réalisé ou ajusté en vue de la correction d'une
